# EUROPÄISCHE PATENTSCHRIFT

(11) **EP 1 160 814 B1**
(45) Veröffentlichungstag und Bekanntmachung des Hinweises auf die Patenterteilung: **28.11.2007**
(21) Anmeldenummer: 01107669.2
(22) Anmeldetag: 28.03.2001
(51) Int. Cl.: H01H 13/70

(54) **Elektrische Schalteinrichtung**
Electric switch structure
Agencement de commutation électrique

(30) Priorität: 27.05.2000 DE 10026352
(43) Veröffentlichungstag der Anmeldung: 05.12.2001
(73) Patentinhaber: Siemens VDO Automotive AG, 93055 Regensburg (DE)
(72) Erfinder: Spratte, Joachim, 49090 Osnabrück (DE); Reinhardt, Jörg, 35633 Lahnau (DE)

(56) Entgegenhaltungen:
- EP-A- 0 162 037
- GB-A- 2 054 268
- GB-A- 2 082 840
- GB-A- 2 086 804
- DATABASE WPI Section Ch, Week 198823 Derwent Publications Ltd., London, GB; Class A35, AN 1988-157436 XP002296638 & JP 63 096823 A (FUJIKURA RUBBER WORKS LTD) 27. April 1988 (1988-04-27) & JP 63 096832 A (TOSHIBA ENGINEERING CO) 27. April 1988 (1988-04-27)

## Beschreibung

Die Erfindung betrifft eine elektrische Schalteinrichtung, welche auf einer Leiterplatte eine elastische Schaltmatte mit zumindest einem hutartigen, von der Leiterplatte abgehobenen Schaltbereich, der an seiner inneren Stirnfläche eine elektrisch leitende, bei Druck auf den Schaltbereich gegen Leiterbahnen der Leiterplatte bewegliche Schaltbrücke hat.

Schalteinrichtungen der vorstehenden Art werden für Bedienteile der unterschiedlichsten Art eingesetzt und sind allgemein bekannt und gebräuchlich. Die Schaltbrücke wird bei ihnen üblicherweise durch eine Karbonbeschichtung erzeugt, die auf der Schaltmatte aufgedruckt wird. Schaltmatten mit Schaltbrücken aus Karbon haben einen Übergangswiderstand in der Größenordnung von etwa 150 - 500 Ω, was für manche Anwendungsfälle zu hoch ist. Wenn man diesen Übergangswiderstand vermindern will, dann könnte man daran denken, für die Schaltbrücke Karbon mit eingelagerten Metallpartikeln zu verwenden, was jedoch zu unerwünschten Schwankungen bezüglich des Übergangswiderstandes führen würde. Setzt man statt Schalteinrichtungen mit einer elastischen Schaltmatte einen üblichen Tastschalter mit einer Schaltbrücke aus Metall ein, dann würden sich die Herstellungskosten für die Schalteinrichtung wesentlich erhöhen. Weiterhin würde sich das Schaltgefühl deutlich verändern, was insbesondere dann nicht hinnehmbar ist, wenn bei einem Bedienteil mehrere Schalter vorgesehen sind, die alle ein gleiches Schaltgefühl haben sollen, und welche aus Kostengründen jedoch nicht alle aufwendig gestaltet sein dürfen. GB 2 054 268 A offenbart eine elektrische Schalteinrichtung nach dem Oberbegriff des Anspruchs 1.

Der Erfindung liegt das Problem zugrunde, eine elektrische Schalteinrichtung der eingangs genannten Art so auszubilden, dass sich mit möglichst geringen Kosten ein genau definierter, geringer Übergangswiderstand ergibt und der gegenüber üblichen Schalteinrichtungen mit elastischer Schaltmatte kein verändertes Schaltgefühl erzeugt.

Dieses Problem wird erfindungsgemäß durch die Merkmale des Anspruchs 1 gelöst.

Eine solche Schalteinrichtung ist vergleichbar kostengünstig herstellbar wie übliche Schalteinrichtungen mit einer Schaltmatte und einer aufgedruckten Schaltbrücke aus Karbon. Die erfindungsgemäße Schalteinrichtung hat jedoch einen wesentlich geringeren Übergangswiderstand in der Größenordnung von < 20 Ω. Weiterhin ist dieser Übergangswiderstand sehr gleichmäßig, so dass sich bei einer Serie von Schalteinrichtungen stets ein genau gleicher Übergangswiderstand ergibt.

Wenn bei der elektrischen Schalteinrichtung die Schaltmatte aus Gummi besteht, kann man gemäß einer Weiterbildung der Erfindung vorsehen, dass die Schaltbrücke durch Vulkanisieren mit der Schaltmatte verbunden ist. Hierdurch ergeben sich besonders geringe Herstellungskosten.

Wenn ein Bedienteil verschiedene Einzeltastschalter hat und bei gleicher Haptik unterschiedliche Übergangswiderstände erwünscht sind, kann man gemäß der Erfindung vorsehen, dass diese Einzeltastschalter Schaltbrücken aus bezüglich ihres elektrischen Widerstandes unterschiedlichen Materialien aufweisen.

Die Erfindung lässt verschiedene Ausführungsformen zu. Zur weiteren Verdeutlichung ihres Grundprinzips ist eine davon in der Zeichnung dargestellt und wird nachfolgend beschrieben. In ihr zeigen die
- Fig.1: einen Schnitt durch eine Schalteinrichtung mit Betätigungsteil,
- Fig.2: einen Schnitt durch eine nach der Erfindung zweite Schalteinrichtung.

Die Figur 1 zeigt eine Leiterplatte 1 mit zwei Leiterbahnen 2, 3. Auf der Leiterplatte 2 liegt eine elastische Schaltmatte 4 auf, die einen von der Leiterplatte 1 wegführenden, hutartigen Schaltbereich 5 hat. Dieser hat im Inneren einen zur Leiterplatte 1 hin gerichteten Stempel 6 mit einer Stirnfläche 7, an der als Kontaktbrücke 8 ein Metallplättchen durch Vulkanisieren befestigt ist.

Oberhalb der Schaltmatte 4 erkennt man einen Taster 9 mit einem Lichtkasten 10. Drückt man auf diesen Taster 9, dann gelangt der Lichtkasten 10 gegen den Schaltbereich 5 und drückt dadurch die Schaltbrücke 8 auf die beiden Leiterbahnen 2, 3, wodurch diese elektrisch miteinander verbunden werden.

Die Figur 2 zeigt, dass die Schaltmatte 4 nebeneinander mehrere Einzeltastschalter 11, 12 haben kann. Der Einzeltastschalter 11 hat als Schaltbrücke 8 wiederum ein Metallplättchen, während der Einzeltastschalter 12 einen Karbondruck 13 als Schaltbrücke hat, so dass letzterer einen höheren Übergangswiderstand aufweist.

## Patentansprüche

1. Elektrische Schalteinrichtung, welche auf einer Leiterplatte (1) eine elastische Schaltmatte (4) mit zumindest einem hutartigen, von der Leiterplatte abgehobenen Schaltbereich (5), der an seiner inneren Stirnfläche eine elektrisch leitende, bei Druck auf den Schaltbereich gegen Kontakte der Leiterbahn (2, 3) bewegliche Schaltbrücke (8, 13) hat, wobei eine Schaltbrücke (8) durch ein von der inneren Stirnfläche (7) gehaltenes Metallplättchen gebildet ist, **dadurch gekennzeichnet, dass** die Schalteinrichtung mehrere Einzeltastschalter (11, 12) hat und ein Einzeltastschalter (12) eine Schaltbrücke (13) aus einem Karbondruck (13) hat.

2. Elektrische Schalteinrichtung nach Anspruch 1, bei dem die Schaltmatte aus Gummi besteht, **dadurch gekennzeichnet, dass** die als Metallplättchen gebildete Schaltbrücke (8) durch Vulkanisieren mit der Schaltmatte (4) verbunden ist.

## Claims

1. Electrical switching device, which has on a printed circuit board (1) an elastic switching mat (4) with at least one hat-shaped switching region (5), raised away from the printed circuit board, which on its inner end face has an electrically conducting contact bridge (8, 13) that moves towards contacts of the conductor track (2, 3) when pressure is applied to the switching region, wherein a contact bridge (8) is formed by means of a small metal plate held by the inner end face (7), **characterized in that** the switching device has a plurality of individual push-button switches (11, 12) and one individual push-button switch (12) has a contact bridge (13) made from a carbon print (13).

2. Electrical switching device according to Claim 1, in which the switching mat is made of rubber, **characterized in that** the contact bridge (8), formed as a small metal plate, is joined to the switching mat (4) by vulcanization.

## Revendications

1. Dispositif de commutation électrique qui a, sur une carte à circuits imprimés (1), une membrane sensitive de commutation élastique (4) comportant au moins une zone de commutation (5) ressemblant à un chapeau, relevée par rapport à la carte à circuits imprimés et qui comporte, sur sa surface frontale intérieure, un pont de commutation (8, 13) conducteur de l'électricité se déplaçant, lors d'une pression sur la zone de commutation, contre des contacts des pistes conductives (2, 3), un pont de commutation (8) étant formé par une plaquette métallique maintenue par la surface frontale intérieure (7), **caractérisé par le fait que** le dispositif de commutation a plusieurs commutateurs (11, 12) à touche individuels et un commutateur (12) à touche individuel a un pont de commutation (13) constitué par une impression au carbone (13).

2. Dispositif de commutation électrique selon la revendication 1, dans lequel la membrane sensitive de commutation est en caoutchouc, **caractérisé par le fait que** le pont de commutation (8) formé par une plaquette métallique est lié à la membrane sensitive de commutation (4) par vulcanisation.
